# EUROPÄISCHE PATENTSCHRIFT

(11) **EP 0 096 168 B1**
(45) Veröffentlichungstag und Bekanntmachung des Hinweises auf die Patenterteilung: **11.12.1985**
(21) Anmeldenummer: 83102397.3
(22) Anmeldetag: 11.03.1983
(51) Int. Cl.: B65H 67/04

(54) **Vorrichtung zum Trennen eines Faserbandes**
Device for cutting a sliver
Dispositif pour couper une bande de fibres

(30) Priorität: 08.06.1982 CH 3519/82
(43) Veröffentlichungstag der Anmeldung: 21.12.1983
(73) Patentinhaber: MASCHINENFABRIK RIETER AG, CH-8406 Winterthur (CH)
(72) Erfinder: Oehy, Peter, CH-8405 Winterthur (CH)

## Beschreibung

Die Erfindung bezieht sich auf eine Vorrichtung zum Trennen eines Faserbandes, wie dies im Oberbegriff des ersten Anspruches beschrieben und der US-Patentschrift Nr. 3605198 zu entnehmen ist.

Aus dieser Schrift ist eine Vorrichtung zum automatischen Wechseln von Kannen bekannt, bei der ein Faserband durch einen schwenkbaren Doppelarm festgehalten und mittels einer Schwenkbewegung zweier Hebel in einer Richtung quer zum Faserband getrennt wird.

Die Nachteile dieser Vorrichtung liegen einerseits in einem umfangreichen notwendigen Mechanismus, sowie in der Notwendigkeit des vollzogenen Kannenwechsels bevor das Band getrennt werden kann.

Eine weitere US-PS Nr.3354513 zeigt eine durch ein Kraftmittel automatisch betätigbare Schere, welche ein zwischen Bandkanalausgang und verschobener voller Kanne durchhängendes Band trennt.

Es können dieselben Nachteile wie für die Vorrichtung der US-PS 3605198 aufgeführt werden.

Eine dritte US-Patentschrift mit Nummer 3381342 zeigt und beschreibt schliesslich eine Faserbandtrennvorrichtung, bei der nach vollzogenem Kannenwechsel das Faserband von einem pneumatisch verschiebbaren Greifer erfasst und gegen ein in Gegenrichtung bewegbares Trennmittel gebracht wird. Das Trennmittel wird dabei vom Greifer betätigt.

Auch für diese Vorrichtung gelten die für die US-PS 3605198 erwähnten Nachteile.

Der Erfindung liegt die Aufgabe zugrunde, diese Nachteile zu beheben und eine einfache Bandtrennvorrichtung vorzuschlagen, welche gleichzeitig mit dem Kannenwechsel betätigbar ist. Diese Aufgabe wird durch die in den Ansprüchen aufgeführte Erfindung gelöst.

Die Vorteile der Erfindung sind im wesentlichen darin zu sehen, dass die Bandtrennung gleichzeitig mit dem Wechsel einer vollen Kanne gegen eine leere Kanne durchgeführt werden kann, und dass die Vorrichtung strukturell und funktionell einfach aufgebaut ist.

Die Erfindung wird im folgenden anhand von lediglich einen Ausführungsweg darstellenden Zeichnungen näher erläutert.

Es zeigt :

Figur 1 und 3 je einen Aufriss eines Teiles einer Kannenwechselvorrichtung mit einer Kannenfüllstation und einer Kannenausfahrvorrichtung sowie mit einer erfindungsgemässen Vorrichtung, halbschematisch dargestellt,

Figur 2 und 4 je eine Draufsicht der Vorrichtung von Fig. 1 resp. 3, halbschematisch dargestellt.

In einer Kannenfüllstation mit einem Bodenteil 1 und einem Kopfteil 2 (in Fig. 2 mit strichpunktierten Linien angedeutet) ist ein Trichterrad 3 (in Fig. 1 und 2 mit strichlierten Linien angedeutet) im Kopfteil 2 rotierbar gelagert.

Das Trichterrad dient zur Aufnahme eines Faserbandkanals 4 (mit strichlierten Linien angedeutet), der eine Faserbandausgangöffnung 5 aufweist.

Auf dem Bodenteil 1 steht eine zu füllende Kanne 6 in Fig. 1 (mit strichpunktierten Linien dargestellt).

Eine Kannenausfahrvorrichtung 7 besteht aus einem Fahrgestell 8, einem daran schwenkbar angeordneten Arm 9 sowie einem daran schwenkbar angeordneten Kannenmitnehmer 10.

Das Fahrgestell 8 ist mittels daran angeordneten Laufrollen 11, 12 und 13 auf Schienen 14 und 15 fahrbar abgestützt. Die Schienen 14 und 15 sind ein Bestandteil der Kannenfüllstation.

Das Schwenken des Armes 9 respektive des Mitnehmers 10 geschieht mittels doppelt wirkendem Pneumatikzylinder 16, der einerseits mit dem Mitnehmer 10 direkt und anderseits mit dem Arm 9 über ein Federglied 17 je schwenkbar verbunden ist.

Das Federglied 17 umfasst eine auf Zug und Druck beanspruchbare Schraubenfeder 18, welche in einer Büchse 19 gegen seitliches Ausscheren derart geführt ist, dass die Federwindungen gleitbar an der Innenwand der Büchse 19 geführt sind. Die Büchse 19 ist mit einer Kolbenstange .des Zylinders 16 verbunden. Das eine Ende der Feder 18 ist mit dem Büchsenboden 21 fest und das andere Ende mittels Gelenkbolzen 22 mit dem Arm 9 gelenkig verbunden.

Der Arm 9 dient zur Aufnahme eines Bandabstreifers 23, der aus einem Halter 24 und einer mit diesem fest verbundenen Streiflippe 25 aus Kunststoff, z. B. Polyurethan besteht. Eine am Halter 24 vorgesehene Lasche 26 dient zusammen mit einem Gelenkbolzen 27 der gelenkigen Verbindung des Bandabstreifers 23 mit dem Arm 9. Diese Schwenkbarkeit ist lediglich notwendig, um dem Bandabstreifer 23 eine genaue Anlage an die mit der Trichterradunterseite 28 bündige Unterseite 29 des Kopfteiles 2 zu ermöglichen.

Die Reibung zwischen Gelenkbolzen 27 und Lasche 26 resp. Arm 9 ist derart, dass sich die Lage des Bandabstreifers 23, relativ zum Arm 9, beim Schwenken aus der in Figur 1 und 2 gezeigten Arbeitsposition in eine im wesentlichen vertikale Ausgangsposition (nicht gezeigt) nicht verändert.

Das Trennen eines Faserbandes geschieht nun folgendermassen :
Nachdem eine Kanne 6 die gewünschte Füllhöhe erreicht hat, wird der Pneumatikzylinder 16 derart betätigt, dass sich der Mitnehmer 10 und der Arm 9 aus der genannten Ausgangsposition in die in der Figur 1 resp. 2 gezeigte Arbeitsposition bewegen. In dieser Position liegt die Streiflippe 25 an der Unterseite 29 des Kopfteiles 2 an.

Anschliessend wird das Fahrgestell 8 der Kannenausfahrvorrichtung in Pfeilrichtung A verschoben, so dass der Mitnehmer 10 zur Anlage an die volle Kanne 6 gelangt und diese in der vorgenannten Pfeilrichtung A aus der Kannenfüllstation wegverschiebt. In der Folge erfasst die Streiflippe 25 das inzwischen stillgesetzte Faserband an der Ausgangsöffnung 5 des Faserbandkanales 4 und zerreisst das Faserband mittels dieser Streifbewegung innerhalb einer Vorschublänge B, welche im Minimum der doppelten Länge der längsten im Band enthaltenen Faser entspricht. Die minimale Kannenausfahrstrecke muss deshalb derart gewählt werden, dass diese Bedingung erfüllt ist.

Nachdem die volle Kanne ihre nächste Funktionsposition ausserhalb der Kannenfüllstation erreicht hat, wird der Pneumatikzylinder 16 erneut betätigt, so dass der Mitnehmer 10 sowie der Arm 9 zurück in die Ausgangsposition schwenken. Darauf fährt die Kannenausfahrvorrichtung wieder zurück in ihre in Fig. 1 und 2 gezeigte Ausgangsposition. In der Zwischenzeit wurde eine leere Kanne entweder aus der Richtung C oder aus der Richtung D in die Kannenfüllposition gebracht. Der Kannenfüllvorgang kann anschliessend wieder gestartet werden.

Die Fig. 3 und 4 zeigen eine Variante der Anwendung der erfindungsgemässen Vorrichtung, indem das Kannenausfahren und damit auch das Bandtrennen nicht mit einer geradlinigen Bewegung, sondern mit einer Kreisbewegung durchgeführt wird. Dementsprechend sind der Arm 9 und der Kannenmitnehmer 10 an einer Drehsäule 30 schwenkbar befestigt. Die Drehsäule 30 ist am oberen Ende in einem am Kopfteil 2 befestigten Lagerelement 31 und das untere Ende in einem zum Bodenteil 1 gehörenden Lagerelement 32 drehbar gelagert.

Beim Kannenausfahren muss der Arm 9 im Minimum so weit geschwenkt werden, dass die in Fig. 4 gezeigte Strecke B im Minimum der. doppelten Länge der längsten im Band enthaltenen Faser entspricht.

Grundsätzlich ist das Stillsetzen der Ausgangsöffnung 5 nicht an eine Position innerhalb der Kreisbewegung der Oeffnung gebunden, vorausgesetzt. dass die die Strecke B betreffende Bedingung erfüllt ist.

Das Bewegen der Kannennausfahrvorrichtungen geschieht je durch einen Antrieb mit entsprechender Steuerung (beides nicht gezeigt), welche nicht Bestandteile dieser Erfindung sind.

## Patentansprüche

1. Vorrichtung zum Trennen eines aus einem Faserbandkanal (4) eines Trichterrades (3) gelieferten Faserbandes, in einer Kannenfüllstation mit einer Kannenausfahrvorrichtung (7), wobei das Faserband zwischen dem Ausgang des Faserbandkanales (4) und einer verschobenen gefüllten Kanne getrennt wird, dadurch gekennzeichnet, dass ein Bandabstreifer (23) vorgesehen ist, der beim Ausfahren der vollen Kanne (6) diese nachfolgend und im wesentlichen synchron zur Ausfahrbewegung der Kanne sowie mit einem, vorbestimmten Anpressdruck an der Unterseite (28) des Trichterrades (3) satt anliegend über den Ausgang (5) des Faserbandkanales (4) verschiebbar ist, und dass der Verschiebeweg (B) des Bandabstreifers (23) nach dem Verschieben über den genannten Ausgang (5) mindestens der doppelten Faserlänge entspricht.

2. Vorrichtung nach Anspruch 1, dadurch gekennzeichnet, dass der Bandabstreifer (23) von der Unterseite (28) des Trichterrades (3) abhebbar angeordnet ist.

3. Vorrichtung nach Anspruch 1, dadurch gekennzeichnet, dass der Bandabstreifer (23) an einem durch ein Kraftmittel (16) schwenkbaren Arm (9) befestigt ist, und dass zwischen Arm (9) und Kraftmittel (16) eine den genannten Anpressdruck bestimmende Feder (18) vorgesehen ist.

4. Vorrichtung nach Anspruch 1, dadurch gekennzeichnet, dass der Bandabstreifer (23) mit der Kannenausfahrvorrichtung (7) gekoppelt ist.

5. Vorrichtung nach Anspruch 1, dadurch gekennzeichnet, dass der Bandabstreifer (23) ein Gleitelement (25) aus Kunststoff aufweist.

## Claims

1. A device for severing a sliver delivered from a sliver passage (4) of a tube wheel (3) in a can filling station with a can removal device (7), the sliver being severed between the exit of the sliver passage (4) and a shifted, filled can, characterised in that a sliver severing element (23) is provided, which during removal of the full can (6) follows along after the can substantially in synchronism with the removal movement of the can, and is movable across the exit (5) of the sliver passage (4) while neatly engaging with a predetermined contact pressure on the underside (28) of the tube wheel (3), and in that the path (B) of movement of the sliver severing element (23) corresponds to at least double the fibre length after movement across said exit (5).

2. A device according to claim 1 characterised in that the sliver severing element (23) is arranged to be movable away from the underside (28) of the tube wheel (3).

3. Device according to claim 1 characterised in that the sliver severing device (23) is secured to a pivotable arm (9) by a force-producing means (16), and in that a spring (18) is provided between the arm (9) and the force-producing means (16) and determines the said contact pressure.

4. A device according to claim 1 characterised in that the sliver severing element (23) is connected to the can removing device (7).

5. A device according to claim 1 characterised in that the sliver severing device comprises a slider element (25) of plastics material.

## Revendications

1. Dispositif pour séparer un ruban de fibres, délivré par un canal de ruban de fibres (4) d'un plateau à entonnoir (3), dans une station de remplissage de pots ayant un dispositif de sortie de pots (7), où le ruban de fibres est séparé entre la sortie du canal de ruban de fibres (4) et un pot plein qui est déplacé, caractérisé par le fait qu'un extracteur de ruban (23) est prévu, qui, lors de la sortie du pot plein (6), est déplaçable au-dessus de la sortie (5) du canal de ruban de fibres (4) en le suivant et en étant affleuré à la partie inférieure (28) du plateau à entonnoir (3), avec une pression prédéterminée et principalement synchrone au mouvement de sortie du pot, et que le chemin de déplacement (B) de l'extracteur de ruban (23), après le déplacement au-dessus de ladite sortie (5), correspond au moins à la double longueur de fibre.

2. Dispositif selon revendication 1, caractérisé par le fait que l'extracteur de ruban (23) est disposé d'une manière relevable depuis le côté inférieur (28) du plateau à entonnoir (3).

3. Dispositif selon revendication 1, caractérisé par le fait que l'extracteur de ruban (23) est fixé à un bras (9), pivotable à l'aide d'un moyen de force (16), et qu'un ressort (18), déterminant ladite pression d'appui, est prévu entre le bras (9) et le moyen de force (16).

4. Dispositif selon revendication 1, caractérisé par le fait que l'extracteur de ruban (23) est accouplé avec le dispositif de sortie de pot (7).

5. Dispositif selon revendication 1, caractérisé par le fait que l'extracteur de ruban (23) possède un élément de glissement (25), constitué en matière synthétique.
